# EUROPÄISCHE PATENTANMELDUNG

(11) **EP 0 937 947 A2**
(43) Veröffentlichungstag der Anmeldung: **25.08.1999**
(21) Anmeldenummer: 99810055.6
(22) Anmeldetag: 25.01.1999
(51) Int. Cl.: F24D 19/08

(54) **Gasausscheidungseinheit**

(30) Priorität: 23.02.1998 CH 43198
(71) Anmelder: Stücklin & Cie AG, 4414 Füllinsdorf (CH)
(72) Erfinder: Steffan, Helmut, 79576 Weil am Rhein (DE)
(74) Vertreter: Bollhalder, Renato

(57) **Zusammenfassung**

Eine Gasausscheidungseinheit (1) umfasst einen Gassammelbehälter (2), der einen Flüssigkeitseinlass (21), in seinem unteren Bereich einen Flüssigkeitsdurchlass (22) und an seinem oberen Ende einen Gasauslass (23) aufweist. Am Gasauslass (23) ist ein Gasausscheidungsventil (3) angeordnet, das Gas aus dem Gassammelbehälter (2) austreten, aber nicht in den Gassammelbehälter (2) eintreten lässt. Der Öffnungsquerschnitt des Flüssigkeitsdurchlasses (22) ist kleiner als der Öffnungsquerschnitt des Flüssigkeitseinlasses (21). Bei genügend hoher Flüssigkeitszufuhr wird Flüssigkeit am Flüssigkeitsdurchlass (22) gestaut und der Flüssigkeitsspiegel im Gassammelbehälter (2) steigt an, was ein Ausscheiden des im Gassammelbehälter (2) angesammelten Gases durch den Gasauslass (23) und das Gasausscheidungsventil (3) hindurch zur Folge hat. Das Ansteigen des Flüssigkeitsspiegels wird also bei genügendem Vergrössern der Flüssigkeitszufuhr durch den Gassammelbehälter (2) selbst bewirkt.

## Beschreibung

Die vorliegende Erfindung bezieht sich auf eine Gasausscheidungseinheit, wie sie im Oberbegriff des unabhängigen Patentanspruchs 1 definiert ist.

Ein bei Flüssigkeitskreisläufen, insbesondere Heizungs- oder Kühlkreisläufen, auftretendes Problem ist das Vorhandensein von Gas, insbesondere Luft, in der Kreislaufflüssigkeit, normalerweise Wasser, da das Gas unter anderem eine Korrodierung der Leitungen bewirken kann. Gas kann beispielsweise beim Zuführen von Flüssigkeit in Form von Blasen oder in der Flüssigkeit gelöst in den Kreislauf gelangen. Während des Betriebs kann dann das gelöste Gas aufgrund von Temperatur- und/oder Druckschwankungen in Form von Blasen freigesetzt werden. Um schädliche Auswirkungen, wie Kavitation und Geräuschbildung, zu vermeiden, wird auf verschiedenste Weisen versucht, möglichst viel Gas aus dem Flüssigkeitskreislauf zu entfernen.

Druckhaltevorrichtungen zur Aufrechterhaltung des Drucks in einem Flüssigkeitskreislauf weisen beispielsweise einen Ausdehnungsbehälter mit einer in einem Aussenbehälter angeordneten dehnbaren Blase unter atmosphärischem Druck auf. Die Blase ist normalerweise so am Deckel des Ausdehnungsbehälters befestigt, dass ihr nur durch Öffnungen im Deckel Flüssigkeit oder Gas zugeführt oder entnommen werden kann. Da die Kreislaufflüssigkeit im allgemeinen durch ihr Überführen vom Flüssigkeitskreislauf in die Blase entspannt wird, kommt es nach dem Gesetz von Henry zur Freisetzung von Gas, das dann unter anderem in der Blase ein Gaspolster auf der Flüssigkeit bildet.

Zur Ausscheidung dieses Gases ist beispielsweise in der Flüssigkeitszuführleitung zur Blase oberhalb der Blase ein sich nach oben erstreckender Gassammelbehälter angeordnet, der an seinem oberen Ende einen Gasauslass aufweist, an dem ein Gasausscheidungsventil angeordnet ist, das Gas aus dem Gassammelbehälter austreten, aber nicht in den Gassammelbehälter eintreten lässt. Durch Erzeugen eines von aussen auf die Blase wirkenden Überdrucks wird das vorhandene Gas aus dieser hinaus in den Gassammelbehälter gedrückt und schliesslich über das Gasausscheidungsventil in die Umgebung ausgeschieden. Der notwendige Überdruck kann durch einen Servicetechniker mit Hilfe eines transportablen Kompressors oder einen stationär montierten Kompressor erzeugt werden, wobei beides relativ aufwendig und kostspielig ist. Ausserdem bleibt im Gassammelbehälter immer eine Restmenge Gas zurück.

Der Erfindung liegt angesichts dieser Nachteile die Aufgabe zugrunde, eine Gasausscheidungseinheit der eingangs erwähnten Art zu schaffen, bei der das sich im Gassammelbehälter ansammelnde Gas durch einfaches Vergrössern und Verkleinern der Flüssigkeitszufuhr zum Gassammelbehälter automatisch in die Umgebung ausgeschieden wird.

Diese Aufgabe wird durch die erfindungsgemässe Gasausscheidungseinheit gelöst, wie sie im unabhängigen Patentanspruch 1 definiert ist. Bevorzugte Ausführungsvarianten ergeben sich aus den abhängigen Patentansprüchen 2 bis 5. Vorteilhafte Verwendungen der erfindungsgemässen Gasausscheidungseinheit sind in den Patentansprüchen 6 bis 10 definiert.

Das Wesen der Erfindung besteht darin, dass bei einer Gasausscheidungseinheit mit einem Gassammelbehälter, der einen Flüssigkeitseinlass und in seinem oberen Bereich einen Gasauslass aufweist, der Gassammebehälter in seinem unteren Bereich einen Flüssigkeitsdurchlass aufweist, dessen Öffnungsquerschnitt kleiner ist als der Öffnungsquerschnitt des Flüssigkeitseinlasses. Die Gasausscheidungseinheit umfasst weiter ein am Gasauslass angeordnetes Gasausscheidungsventil, das Gas aus dem Gassammelbehälter austreten, aber nicht in den Gassammelbehälter eintreten lässt.

Dadurch, dass der Öffnungsquerschnitt des Flüssigkeitsdurchlasses kleiner ist als der Öffnungsquerschnitt des Flüssigkeitseinlasses, wird bei genügend hoher Flüssigkeitszufuhr Flüssigkeit am Flüssigkeitsdurchlass gestaut und der Flüssigkeitsspiegel im Gassammelbehälter steigt an, was ein Ausscheiden des im Gassammelbehälter angesammelten Gases durch den Gasauslass und das Gasausscheidungsventil hindurch zur Folge hat. Das Ansteigen des Flüssigkeitsspiegels wird also bei genügendem Vergrössern der Flüssigkeitszufuhr durch den Gassammelbehälter selbst bewirkt. Die erfindungsgemässe Gasausscheidungseinheit ist daher viel einfacher und universeller einsetzbar als die bisher bekannten vergleichbaren Gasausscheidungseinheiten.

Bei einer für gewisse Anwendungen bevorzugten Ausführungsform der erfindungsgemässen Gasausscheidungseinheit ist der Flüssigkeitsdurchlass eine Engstelle im Gassammelbehälter. Der stromabwärts nach der Engstelle breitere Behälterteil kann dann zum Anschliessen der Gasausscheidungseinheit an eine Flüssigkeitsleitung oder an einen Behälter und zum Sammeln und der Engstelle Zuführen von stromabwärts freigewordenem Gas verwendet werden.

Für andere Anwendungen ist der Flüssigkeitsdurchlass vorzugsweise eine Öffnung in der Wand des Gassammelbehälters. Die Herstellung der Gasausscheidungseinheit ist dadurch einfacher und der Platzbedarf kleiner.

Mit Vorteil hat der Gassammelbehälter eine längliche Form und ist der Gasauslass an seinem oberen Ende angeordnet. Dies ermöglicht eine vollständige Gasausscheidung aus dem Gassammelbehälter.

Die erfindungsgemässe Gasausscheidungseinheit kann beispielsweise zur Gasausscheidung aus einem Flüssigkeitskreislauf, insbesondere einem Heizungs- oder Kühlkreislauf, verwendet werden. Ihr Einsatz ist aber nicht auf Flüssigkeitskreisläufe beschränkt, sie kann vielmehr zur Gasausscheidung aus beliebigen Flüssigkeitsleitungen oder flüssigkeitsführenden Einrichtungen verwendet werden, vorausgesetzt, dass die Flüssigkeitszufuhr zum Gassammelbehälter in ausreichendem Ausmass variiert.

Vorzugsweise wird die erfindungsgemässe Gasausscheidungseinheit in einem Flüssigkeitskreislauf so verwendet, dass im Gassammelbehälter und/oder in seiner Nachbarschaft zumindest zeitweise Kreislaufflüssigkeit entgast wird und sich das freigewordene Gas im Gassammelbehälter ansammelt.

Auf diese Weise kann das in der Kreislaufflüssigkeit gelöste Gas aus dem Flüssigkeitskreislauf entfernt werden.

Die Entgasung kann beispielsweise durch Ausnutzen des Gesetzes von Henry, das besagt, dass je tiefer der Druck in einer Flüssigkeit ist, um so weniger Gas in ihr gelöst sein kann, erfolgen. Durch Absenken des Druckes kann Gas in Form von unterschiedlich grossen Blasen aus der Flüssigkeit ausgeschieden werden.

Das Gesetz von Henry zeigt seine Auswirkungen zum Beispiel bei Druckhaltevorrichtungen für Heizungs- oder Kühlkreisläufe, die bei Volumenzunahme der Kreislaufflüssigkeit aufgrund einer Temperaturerhöhung dem Kreislauf das Überschussvolumen entnehmen und dieses über ein Überströmventil einem Ausdehnungsbehälter zuleiten, wo es unter Gasabschluss gelagert wird, und bei Volumenabnahme der Kreislaufflüssigkeit dem Kreislauf das fehlende Volumen aus dem Ausdehnungsbehälter zuführen. Beim Übergang vom Heizungs- oder Kühlkreislauf, in dem ein bestimmter Betriebsdruck herrscht, zum Ausdehnungsbehälter, in dem die Flüssigkeit entspannt ist, findet ein Druckabfall statt, der zu einer Entgasung der Flüssigkeit führt.

Mit Vorteil wird bei einer derartigen Druckhaltevorrichtung das Überschussvolumen dem Ausdehnungsbehälter über eine erfindungsgemässe Gasausscheidungseinheit zugeleitet, wobei der Gassammelbehälter der Gasausscheidungseinheit vorzugsweise oberhalb des Ausdehnungsbehälters angeordnet ist, so dass im Ausdehnungsbehälter freiwerdendes Gas in den Gassammelbehälter gelangt. Die Entgasung der Kreislaufflüssigkeit beim Übergang vom Heizungs- oder Kühlkreislauf zum Ausdehnungsbehälter gemäss dem Gesetz von Henry ist dann im Gegensatz zu den bisher bekannten Druckhaltevorrichtungen sogar erwünscht.

Bei Druckstufenentgasern wird der Druck in einem Entgasungsbehälter zur Entgasung der darin befindlichen Flüssigkeit variiert. Mit Vorteil kann der Entgasungsbehälter über eine erfindungsgemässe Gasausscheidungseinheit mit Flüssigkeit versorgt und der Gassammelbehälter der Gasausscheidungseinheit zum Aufnehmen des freiwerdenden Gases oberhalb des Entgasungsbehälters angeordnet werden. Dadurch kann ein kontinuierlicher Entgasungsvorgang erreicht werden, der nicht durch Anhebung des Drucks im Entgasungsbehälter zum Austreiben des freigewordenen Gases in die Atmosphäre unterbrochen wird.

Im folgenden wird die erfindungsgemässe Gasausscheidungseinheit und ihre Verwendung in Kombination mit einer Druckhaltevorrichtung unter Bezugnahme auf die beigefügten Zeichnungen und anhand von drei Ausführungsbeispielen detaillierter beschrieben. Es zeigen:
- Fig. 1 -: eine teilweise schematische Schnittansicht eines Teils eines ersten Ausführungsbeispiels einer Druckhaltevorrichtung mit einer erfindungsgemässen Gasausscheidungseinheit mit gasgefülltem Gassammelbehälter;
- Fig. 2 -: die Druckhaltevorrichtung von Fig. 1 während der Gasausscheidung;
- Fig. 3 -: die Druckhaltevorrichtung von Fig. 1 in optimal entgastem Zustand;
- Fig. 4 -: eine teilweise schematische Schnittansicht eines Teils eines zweiten Ausführungsbeispiels einer Druckhaltevorrichtung mit einer erfindungsgemässen Gasausscheidungseinheit, bei dem der Ausdehnungsbehälter der Druckhaltevorrichtung über zwei separate Flüssigkeitsleitungen an den Rücklauf eines Heizungs- oder Kühlkreislaufs angeschlossen ist; und
- Fig. 5 -: eine teilweise schematische Schnittansicht eines Teils eines dritten Ausführungsbeispiels einer Druckhaltevorrichtung mit einer erfindungsgemässen Gasausscheidungseinheit, bei dem die Flüssigkeitsentnahme aus dem Ausdehnungsbehälter auf der Behälterunterseite erfolgt.

### Figuren 1 bis 3

Eine erfindungsgemässe Gasausscheidungseinheit 1 ist hier in eine Druckhaltevorrichtung mit einem Ausdehnungsbehälter 4 integriert, der eine in einem Aussenbehälter 41 angeordnete dehnbare Blase 42 zur Flüssigkeitsaufnahme aufweist. Die Blase 42 ist so an einem Behälterdeckel 43 befestigt und ausgebildet, dass ihr nur durch die Deckelöffnungen 431 und 432 Flüssigkeit oder Gas zugeführt bzw. entnommen werden kann. Ein Ent- und Begasungsstutzen 44 dient zur Entgasung und Begasung des Raumes zwischen Blase 42 und Aussenbehälter 41. Der Blaseninnenraum ist über eine Verbindungsleitung 7 beispielsweise mit einem Heizungs- oder Kühlkreislauf verbunden. Mittels einer nicht dargestellten Pumpe kann Flüssigkeit von der Blase 42 in den Heizungs- oder Kühlkreislauf gepumpt werden, um den Druck im Heizungs- oder Kühlkreislauf bei Bedarf auf den Sollwert zu erhöhen. Ein Rückschlagventil 8 verhindert, dass bei ausgeschalteter Pumpe Flüssigkeit vom Heizungs- oder Kühlkreislauf über die Verbindungsleitung 7 in die Blase 42 fliesst.

Von der Verbindungsleitung 7 zweigt eine Flüssigkeitszuführleitung 6 zur Gasausscheidungseinheit 1 hin ab. An der Flüssigkeitszuführleitung 6 ist ein Überströmventil in Form eines Magnetventils 5 angeordnet, das sich bei zu hohem Druck in der Verbindungsleitung 7 und der Flüssigkeitszuführleitung 6 und/oder gesteuert durch eine nicht dargestellte Steuereinrichtung öffnet. Die Gasausscheidungseinheit 1 umfasst einen länglichen Gassammelbehälter 2 mit einem Flüssigkeitseinlass 21 in Form eines Rohrstücks, der an der Flüssigkeitszuführleitung 6 angeschlossen ist. Der Gassammelbehälter 2 ist im weiteren in seinem unteren Bereich mit einem als Engstelle ausgebildeten Flüssigkeitsdurchlass 22 und an seinem oberen Ende mit einem Gasauslass 23 versehen. Am Gasauslass 23 ist ein Gasausscheidungsventil 3 angeordnet, das Gas aus dem Gassammelbehälter 2 austreten, aber nicht in den Gassammelbehälter 2 eintreten lässt. Der Gassammelbehälter 2 ist so am Behälterdeckel 43 angebracht, dass die von der Flüssigkeitszuführleitung 6 in den Gassammelbehälter 2 gelangende Flüssigkeit durch den Flüssigkeitsdurchlass 22 und die Deckelöffnung 431 hindurch in die Blase 42 geleitet wird und in der Blase 42 freigesetztes Gas sich im Gassammelbehälter 2 ansammelt.

Die Druckhaltevorrichtung funktioniert wie folgt: wenn der gewünschte Betriebsdruck im Heizungs- oder Kühlkreislauf um einen bestimmten Toleranzwert überschritten wird, öffnet das Magnetventil 5, so dass Kreislaufflüssigkeit, in der Regel Wasser, über die Gasausscheidungseinheit 1 in die Blase 42 abfliesst. Sobald sich der Druck dadurch genügend gesenkt hat, schliesst das Magnetventil 5 wieder. Wenn anderseits der Betriebsdruck um einen bestimmten Toleranzwert unterschritten wird, wird solange die Pumpe eingeschaltet und damit Flüssigkeit von der Blase 42 über die Verbindungsleitung 7 in den Heizungs- oder Kühlkreislauf gefördert, bis der Druck genügend erhöht ist.

Das nach dem Übergang der Flüssigkeit vom Heizungs- oder Kühlkreislauf in den Ausdehnungsbehälter 4 wegen des Druckabfalls aus der Flüssigkeit austretende Gas sammelt sich im Gassammelbehälter 2 an. Falls der Platz nicht ausreicht, bildet das restliche Gas ein Gaspolster über der Flüssigkeit in der Blase 42, wie in Fig. 1 ersichtlich. Wird nun das Magnetventil 5 soweit geöffnet, dass mehr Flüssigkeit in den Gassammelbehälter 2 einströmt, als in der gleichen Zeitspanne durch den Flüssigkeitsdurchlass 22 fliessen kann, staut sich die Flüssigkeit am Flüssigkeitsdurchlass 22 und der Flüssigkeitsspiegel erhöht sich. Dadurch wird das angesammelte Gas durch das Entgasungsventil 12 aus dem Gassammelbehälter 10 ausgestossen (s. Fig. 2).

In Fig. 3 ist in der Blase 42 und dem Gassammelbehälter 2 kein freigesetztes Gas mehr vorhanden. Blase 42 und Gassammelbehälter 2 sind nunmehr mit Flüssigkeit gefüllt. Damit ist der optimale Zustand erreicht.

Um schnellstmöglich zu diesem Zustand zu gelangen, kann bei der Inbetriebnahme der Druckhaltevorrichtung das Magnetventil 5 anfangs durch die Steuereinrichtung vermehrt betätigt werden. Dies führt zwangsläufig zu einer vermehrten Betätigung der Pumpe zur Aufrechterhaltung des Betriebsdrucks, zu einem erhöhten Flüssigkeitsumlauf und damit zu einer rascheren Entgasung und Gasausscheidung.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen.

### Figur 4

Bei diesem zweiten Ausführungsbeispiel einer Druckhaltevorrichtung mit einer erfindungsgemässen Gasausscheidungseinheit 1 ist der Ausdehnungsbehälter 4 der Druckhaltevorrichtung einerseits über eine Verbindungsleitung 7' und anderseits über die Gasausscheidungseinheit 1 und eine Flüssigkeitszuführleitung 6' direkt an den Rücklauf 10 eines Heizungs- oder Kühlkreislaufs angeschlossen. Die Funktionsweise ist im wesentlichen dieselbe wie beim ersten Ausführungsbeispiel.

Die kurzen, separaten Anschlussleitungen zum Rücklauf 10 des Heizungs- oder Kühlkreislaufs gewährleisten eine gute Entgasung der gesamten Kreislaufflüssigkeit.

### Figur 5

Bei diesem dritten Ausführungsbeispiel einer Druckhaltevorrichtung mit einer erfindungsgemässen Gasausscheidungseinheit 1 erfolgt die Flüssigkeitszufuhr zum Ausdehnungsbehälter 4 über eine Flüssigkeitszuführleitung 6" und die Gasausscheidungseinheit 1 von oben durch den Behälterdeckel 43 hindurch. Die Flüssigkeitsentnahme aus dem Ausdehnungsbehälter 4 und -zuführung zum Heizungs- oder Kühlkreislauf findet dagegen in hier nicht sichtbarer Weise auf der Behälterunterseite statt.

Zu den vorbeschriebenen Gasausscheidungseinheiten sind weitere konstruktive Variationen realisierbar. Hier ausdrücklich erwähnt sei noch, dass der Flüssigkeitseinlass 21 anstatt in der Seite des Gassammelbehälters 2 auch oben angeordnet sein kann, so dass zugeführte Flüssigkeit relativ weit nach unten fällt und durch Verwirblung der Flüssigkeit Gasblasen schneller von der Flüssigkeit losgelöst werden.

## Patentansprüche

1. Gasausscheidungseinheit (1) mit einem Gassammelbehälter (2), der einen Flüssigkeitseinlass (21) und in seinem oberen Bereich einen Gasauslass (23) aufweist, und mit einem am Gasauslass (23) angeordneten Gasausscheidungsventil (3), das Gas aus dem Gassammelbehälter (2) austreten, aber nicht in den Gassammelbehälter (2) eintreten lässt, dadurch gekennzeichnet, dass der Gassammelbehälter (2) in seinem unteren Bereich einen Flüssigkeitsdurchlass (22) aufweist, dessen Öffnungsquerschnitt kleiner ist als der Öffnungsquerschnitt des Flüssigkeitseinlasses (21).

2. Gasausscheidungseinheit (1) nach Anspruch 1, dadurch gekennzeichnet, dass der Flüssigkeitsdurchlass (22) eine Engstelle im Gassammelbehälter (2) ist.

3. Gasausscheidungseinheit nach Anspruch 1, dadurch gekennzeichnet, dass der Flüssigkeitsdurchlass eine Öffnung in der Wand des Gassammelbehälters ist.

4. Gasausscheidungseinheit (1) nach einem der Ansprüche 1 bis 3, dadurch gekennzeichnet, dass der Flüssigkeitseinlass (21) als Rohrstück ausgebildet ist.

5. Gasausscheidungseinheit (1) nach einem der Ansprüche 1 bis 4, dadurch gekennzeichnet, dass der Gassammelbehälter (2) eine längliche Form hat und der Gasauslass (23) an seinem oberen Ende angeordnet ist.

6. Verwendung einer Gasausscheidungseinheit (1) nach einem der Ansprüche 1 bis 5 zur Gasausscheidung aus einem Flüssigkeitskreislauf, insbesondere einem Heizungs- oder Kühlkreislauf.

7. Verwendung nach Anspruch 6, dadurch gekennzeichnet, dass die Gasausscheidungseinheit (1) so an den Flüssigkeitskreislauf angeschlossen ist, dass dem Gassammelbehälter (2) zeitweise keine oder nur wenig Kreislaufflüssigkeit zugeführt wird, sich im Gassammelbehälter (2) Gas ansammelt und dem Gassammelbehälter (2) von Zeit zu Zeit mehr Kreislaufflüssigkeit zugeführt wird, als in der gleichen Zeitspanne durch den Flüssigkeitsdurchlass (22) fliessen kann.

8. Verwendung nach Anspruch 7, dadurch gekennzeichnet, dass vor dem Flüssigkeitseinlass (21) des Gassammelbehälters (2) ein Regelorgan, insbesondere ein Magnetventil (5), zur Regelung der Flüssigkeitszufuhr zum Gassammelbehälter (2) angeordnet ist.

9. Verwendung nach Anspruch 7 oder 8, dadurch gekennzeichnet, dass im Gassammelbehälter (2) und/oder in seiner Nachbarschaft zumindest zeitweise Kreislaufflüssigkeit entgast wird und sich das freigewordene Gas im Gassammelbehälter (2) ansammelt.

10. Verwendung nach Anspruch 9, dadurch gekennzeichnet, dass der Gassammelbehälter (2) oberhalb eines Ausdehnungsbehälters (4) oder eines Entgasungsbehälters, dem durch den Flüssigkeitseinlass (21) und den Flüssigkeitsdurchlass (22) des Gassammelbehälters (2) hindurch zeitweise Kreislaufflüssigkeit zugeführt wird, angeordnet ist, so dass im Ausdehnungsbehälter (4) bzw. im Entgasungsbehälter freiwerdendes Gas in den Gassammelbehälter (2) gelangt.
